# FASCICULE DE BREVET EUROPEEN

(11) **EP 0 388 295 B1**
(45) Date de publication et mention de la délivrance du brevet: **25.08.1993**
(21) Numéro de dépôt: 90400680.6
(22) Date de dépôt: 14.03.1990
(51) Int. Cl.: B65F 3/02, B65F 1/14

(54) **Système de collecte de déchets contenus dans des corbeilles**
Sammeleinrichtung für in Körben gelagerten Müll
Collection system for garbage contained in baskets

(30) Priorité: 15.03.1989 FR 8903391
(43) Date de publication de la demande: 19.09.1990
(73) Titulaire: PROTEE Groupement d'Intérêt Economique, 75010 Paris (FR)
(72) Inventeur: Coissac, Christian, F-92240 Malakoff (FR)
(74) Mandataire: Mongrédien, André

(56) Documents cités:
- DE-U- 8 707 234
- GB-A- 2 192 377
- US-A- 3 576 265
- US-A- 3 845 868

## Description

L'invention se rapporte à un système intégré dans un véhicule de collecte de déchets contenus dans des corbeilles.

On connaît déjà des systèmes de ramassage d'ordures ménagères auxquels on peut cependant reprocher d'une façon générale un recours excessif à l'intervention humaine notamment pour ramasser les poubelles ou les conteneurs, les rapprocher d'une benne du véhicule et les y vider. L'invention a au contraire pour objet un système perfectionné aussi automatisé que possible puisqu'il ne requiert plus que le conducteur du véhicule, la manutention des corbeilles étant effectuée mécaniquement.

Le système de collecte conforme à l'invention est défini sous sa forme la plus générale selon la revendication 1. Le brevet US-A-3 845 868 décrit un système conforme au préambule de la revendication 1 mais qui oblige les corbeilles à être situées sur le trajet du véhicule et à basculer librement.

L'ensemble de liaison de la corbeille au support fixe de la corbeille consiste en un bras articulé à ses deux extrémités sur la corbeille et le support. On peut alors prévoir l'appui sous forme d'un galet tournant, la surface de réception du bras du véhicule étant alors une face supérieure horizontale de ce bras, sur laquelle le galet roule.

On a également conçu, pour éviter les manipulations malveillantes de telles corbeilles, de les munir d'un système de verrouillage constitué d'un loquet pivotant dans le plan de débattement et portant l'appui, d'une rainure entaillant le bas du loquet, d'un ressort ramenant le loquet vers le bas et d'un piton fixe et horizontal pénétrant dans la rainure en l'absence de soulèvement de l'appui par le bras du véhicule.

Une configuration spéciale du véhicule est également proposée : la benne de collecte des déchets se compose d'un compartiment de stockage et d'un compartiment de compactage séparés par un volet escamotable. Les déchets sont versés tout d'abord dans le compartiment de compactage, qui est partiellement délimité par un battant déplaçable vers le volet pour réduire son volume et dans lequel les déchets recueillis sont ainsi comprimés avant d'être précipités dans le compartiment de stockage quand le volet est escamoté. On peut munir le fond du compartiment de compactage de trous pour permettre l'écoulement des déchets liquides vers un compartiment de récupération.

Une poubelle amovible peut être prévue dans le compartiment de stockage.

On va maintenant décrire l'invention plus en détail à l'aide des figures suivantes annexées à titre illustratif et nullement limitatif :
- la figure 1 est une vue de l'arrière du véhicule et d'une corbeille en position de collecte des déchets ;
- la figure 2 est une vue correspondante de côté où le véhicule et la corbeille ont toutefois été dessinés avec un décalage longitudinal fictif pour une plus grande clarté ;
- les figures 3 et 4 représentent des détail agrandis de la figure 1 ; et
- les figures 5, 6 et 7 détaillent le système de verrouillage des corbeilles et son fonctionnement.

On voit sur les figures 1 et 2 que le véhicule est globalement référencé par A. Il progresse grâce à des chenilles 1 sur un sol qui peut être un quai S de station de métropolitain ou de chemin de fer, et il est en outre composé d'une cabine de pilotage 2 à l'avant et d'une benne 3 à l'arrière, qui peut elle-même être décomposée en un compartiment de compactage E des déchets et un compartiment de stochage G des déchets contenant une poubelle amovible H. La benne 3 porte un système de préhension F, éventuellement en deux exemplaires, des corbeilles B. La benne 3 pivote sur un tourillon vertical 4 réglé par un actionneur hydraulique 5 articulé en un point fixe du véhicule A.

Les corbeilles B sont alignées le long du quai S et peuvent notamment se trouver à l'arrière d'une bordure latérale 9 de celui-ci. Elles sont en forme de hotte à section rectangulaire et formées d'une ouverture supérieure, d'une face postérieure 6, d'une face antérieure 7 et de deux faces latérales 8.

Les corbeilles B sont assujetties à deux poteaux D verticaux encastrés dans le quai S par l'intermédiaire de bras C articulés chacun à un poteau respectif D et à une face latérale 8 de la corbeille B à leurs extrémités opposées par des articulations 10 et 11.

Les bras C sont avantageusement coudés : une partie du côté de l'articulation 10 au poteau D est verticale quand la corbeille B n'est pas soulevée et la partie complémentaire, proche de l'autre articulation 11, est alors sensiblement horizontale. Cette position apparaît en traits mixtes sur la figure 1, où la face postérieure 6 touche des appuis non représentés qui maintiennent la corbeille B verticale. Comme on va le constater, les corbeilles B peuvent être soulevées de cette position et basculées par le système de préhension F pour prendre la position représentée en traits pleins. Elles sont alors éloignées des poteaux D et rapprochées du véhicule A.

Chaque système de préhension F est constitué (figure 3) d'une glissière verticale 20, dont les extrémités sont fixées à la paroi de la benne 3 par des supports 19, sur laquelle coulisse un premier bâti 21 et qui est située contre la paroi latérale 22 du véhicule 1 orientée vers la corbeille 2.

Le premier bâti 21 est déplacé par un moteur 23 qui agit sur une vis sans fin 24. Il porte une glissière horizontale 25 et un deuxième moteur 26 qui agit sur une seconde vis sans fin 27 établie sur la glissière horizontale 25 pour déplacer un deuxième bâti 28.

Le deuxième bâti 28 porte un bras rectiligne 29 parallèle à la glissière horizontale 25 et qui peut dépasser latéralement du véhicule A pour se diriger vers la corbeille B. Le bras rectiligne 29 contient une transmission à chaîne 30, animée par un troisième moteur 31, qui agit sur un pignon 32 établi sur un pivot 33 d'axe longitudinal à l'extrémité du bras rectiligne 29. Un avant-bras pivotant 34, terminé à son extrémité éloignée du bras rectiligne 29 par une roue folle 35, est solidaire du pignon 32.

Les mouvements des bras C et 29, de l'avant-bras 34 et de la corbeille B s'effectuent approximativement dans un plan de débattement vertical correspondant au plan des figures 1 et 3.

Pour accomplir la collecte des déchets, le bras rectiligne 29 est avancé vers la corbeille B à l'aide du deuxième moteur 26 jusqu'à ce que son extrémité se glisse sous un appui latéral décrit plus loin, adjacent à une articulation 11, après quoi il est soulevé à l'aide du premier moteur 23. La corbeille B l'accompagne dans son ascension tout en se rapprochant du véhicule A grâce à la rotation des bras coudés C. Un asservissement relie les déplacements des premier et deuxième moteurs 23 et 26 pour replier progressivement le bras rectiligne 29.

Dans le cas présent, où les corbeilles B sont assujetties par deux bras coudés C, on peut doubler le système de préhension F pour lever par les deux faces latérales 8.

La paroi de la benne 3 a pendant ce temps été ouverte en dégageant un couvercle 43 et une trappe 44 qui pivotent au moyen d'actionneurs hydrauliques respectifs 45 et 46 (figure 4) dont la tige de chacun fait tourner un levier 47 et 48. Les leviers 47 et 48 sont rigidement liés au couvercle 43 et à la trappe 44, et les actionneurs hydrauliques 45 et 46 sont montés pivotants sur des parties de support de la benne 3 au moyen d'articulations 36 et 37.

Le troisième moteur 31 est alors mis en action pour faire pivoter l'avant-bras 34 et faire basculer la corbeille B par appui de la roue folle 35 contre la face antérieure 7. L'ouverture de la corbeille B s'abaisse devant l'ouverture de la benne 3 dégagée par le couvercle 43 et la trappe 44. La corbeille B est alors renversée et les déchets qu'elle contient s'écoulent à l'intérieur de la benne 3 en glissant éventuellement le long de la paroi oblique de la trappe 44.

Le couvercle 43 contient un réservoir d'aérosol 70. Une buse 71 est commandée pour projeter du désinfectant ou du désodorisant dans la corbeille B après l'évacuation des déchets, lorsque son ouverture repasse devant la buse 71.

Les déchets sont versés dans le compartiment de compactage E, qui est délimité par un battant 53 tournant autour d'un axe 54 longitudinal et disposé à mi-hauteur de la benne 3, des parois transversales, une paroi longitudinale circulaire 56 dont le centre de courbure correspond à l'axe 54, et enfin, au sommet, par un volet mobile 55 qui sépare le compartiment de compactage E du compartiment de stockage G. Le couvercle 43 et la trappe 44 sont munis de faces internes 57 et 58 incurvées qui prolongent la paroi circulaire 56 vers le haut jusqu'au volet 55. Le fond de cette paroi 56 est percé de trous 59 par lesquels les déchets liquides contenus dans les corbeilles B s'égouttent pour arriver dans un compartiment inférieur de récupération de liquides 60 muni d'un système, tel qu'une pompe ou un trou de vidange, pour l'évacuer périodiquement.

Le traitement des déchets commence quand la corbeille B a été retirée et remise en place par la fermeture de la trappe 44 et du couvercle 43. Le compartiment de compactage E est alors clos. Un actionneur hydraulique de battant 64 fait basculer un levier 65 porteur d'un secteur denté 66 qui engrène avec un pignon 67 monté sur l'axe 54. Le battant 53 est mis en mouvement circulaire vers le haut et son rebord passe le long des parois circulaires 56, 57, 58 dont il n'est séparé que par un faible jeu, si bien que les déchets sont entraînés vers le volet 55 et finalement comprimés et écrasés entre lui et le battant 53. Une importante réduction de leur volume est obtenue. Un actionneur hydraulique de volet 68 est alors mis en action pour faire basculer un levier 69 et escamoter le volet 55 vers le haut. Les deux compartiments E et G communiquent alors et l'achèvement de la rotation du battant 53 projette les déchets compactés dans la poubelle H au fond du compartiment de stockage G. Les actionneurs hydrauliques 64 et 68, comme les précédents, sont assujettis à des parties de bâti de la benne 3 par des articulations 38 et 39.

Le véhicule passe alors à la corbeille B suivante et répète les opérations. Quand la poubelle H est pleine, elle est retirée de la benne 3 et vidée.

La fixation particulière de ces corbeilles B a conduit à l'élaboration d'un système de verrouillage qui empêche de les retourner par malveillance et qui va être décrit à l'aide des figures 5 à 7. Ce système comprend un loquet 76 pivotant autour de l'axe 77 de l'articulation 11 du bras coudé C. Un galet 40 est articulé par un axe 41 à l'extrémité du loquet 76 opposée à l'axe 77. C'est ce galet 40 qui est touché par la surface supérieure 42, plane, du bras rectiligne 29, puis soulevé.

Un piton 79, perpendiculaire au plan de débattement, est alors dégagé d'une rainure 78 entaillant le bas du loquet 76 et dans laquelle il était retenu précédemment. Ce piton 79 est encastré dans un socle 80 fixé sur le quai S et qui recouvre latéralement le loquet 76 et les pièces voisines. Le socle 80 et la face latérale 8 de la corbeille B encadrent donc un étroit intervalle dans lequel le bras rectiligne 29 peut être glissé sans problème à cause de sa minceur. Par contre, il est difficile d'atteindre autrement le loquet 76 et le galet 40 pour débloquer la corbeille B, ce qui exclut en pratique les manipulations malveillantes.

Un ressort 81 tendu entre le loquet 76 et le bras coudé C ramène celui-là en position de verrouillage. Une tige 82 de déverrouillage manuel à section carrée, coaxiale à l'axe 77, dépasse d'un créneau supérieur 83 établi sur le socle 80. L'engagement d'un outil à douille sur la tige 82 permet de faire basculer le loquet 76 pour un déblocage manuel de la corbeille B.

Le positionnement correct du véhicule A devant la corbeille B est défini par des capteurs optiques à champ transversal fixés sur le véhicule A et qui repèrent la position de la corbeille B ou de repères fixes tels que des graduations.

La réalisation des corbeilles B représentée, notamment sur la figure 7, est symétrique et utilise deux bras coudés C et deux systèmes de verrouillage. Il est donc nécessaire de prévoir soit deux systèmes de préhension F entièrement séparés mais commandés concurremment, soit un système de préhension unique F où le bras rectiligne 29 est remplacé par une fourche se divisant du côté des corbeilles B en deux branches qui viennent l'encadrer.

On peut évidemment n'utiliser qu'un seul système de verrouillage. Le second système de préhension F est alors facultatif.

Des erreurs de position angulaire du véhicule A peuvent être corrigées en faisant tourner la benne 3 et les systèmes de préhension F grâce au tourillon 4.

Dans toutes ces variantes de réalisation, une automatisation presque parfaite de la collecte est réalisée puisque toutes les opérations sont accomplies par le conducteur du véhicule A depuis la cabine 2.

## Revendications

1. Système de collecte de déchets contenus dans des corbeilles (B), composé d'un véhicule (A) et de corbeilles (B), le véhicule étant muni d'une benne (3) de collecte des déchets et de moyens de préhension (F) des corbeilles (B), les corbeilles (B) étant accrochées à un support (D) par l'intermédiaire d'un ensemble de liaison (C, 11) comprenant une articulation (11) d'axe perpendiculaire à un plan de débattement vertical, caractérisé en ce que l'ensemble de liaison est encore constitué d'au moins un bras (C) articulé à une extrémité sur une face latérale de la corbeille et à une extrémité opposée sur le support, le bras étant mobile dans le plan de débattement, en ce que la corbeille est munie d'au moins un appui (40) et en ce que les moyens de préhension comprennent au moins un bras (29) déplaçable verticalement et horizontalement dans le plan de débattement et muni d'une surface de réception (42) de l'appui (40) pour soulever la corbeille tout en la rapprochant du véhicule, le bras (29) étant muni d'un avant-bras (34) pivotant appuyant sur la corbeille (B) pour la faire basculer autour de l'articulation.

2. Système de collecte de déchets suivant la revendication 1, caractérisé en ce que l'appui est un galet (40) tournant autour d'un axe orthogonal au plan de débattement et en ce que la surface de réception (42) du bras du véhicule est une face supérieure horizontale de ce bras (29).

3. Système de collecte de déchets suivant la revendication 2, caractérisé en ce que le bras du véhicule (29) coulisse sur une glissière horizontale (25), la glissière horizontale étant mobile sur une glissière verticale (20).

4. Système de collecte de déchets suivant l'une quelconque des revendications 1 à 3, caractérisé en ce que la corbeille est munie d'un système de verrouillage constitué d'un loquet (76) pivotant dans le plan de débattement et portant l'appui (40), d'une rainure (78) entaillant le bas du loquet (76), d'un ressort (81) ramenant le loquet vers le bas et d'un piton fixe et horizontal (79) pénétrant dans la rainure (78) en l'absence de soulèvement de l'appui par le bras du véhicule (29).

5. Système de collecte de déchets suivant les revendications 1 et 4, caractérisé en ce que le loquet (76) et le bras (C) de l'ensemble de liaison sont articulés sur la corbeille (B) par un axe commun (77).

6. Système de collecte de déchets suivant l'une quelconque des revendications 1 à 5, caractérisé en ce que la benne (3) de collecte des déchets se compose d'un compartiment de compactage (E) et d'un compartiment de stockage (G) séparés par un volet escamotable (55), le compartiment de compactage (E) s'étendant au-dessus d'une embouchure de la benne (3) de collecte des déchets à travers laquelle les déchets provenant des corbeilles (B) sont versés, le compartiment de compactage (E) étant à volume variable et délimité par un battant (53) déplaçable vers le volet (55).

7. Système de collecte de déchets suivant la revendication 6, caractérisé en ce que le battant (53) tourne autour d'un axe (54) situé à mi-hauteur de la benne (3), le compartiment de compactage (E) étant délimité partiellement par une paroi circulaire (56) adjacente au bord du battant opposé à l'axe (54).

8. Système de collecte de déchets suivant l'une quelconque des revendications 6 ou 7, caractérisé en ce que le volet (55) est situé au sommet du compartiment de compactage (E).

9. Système de collecte de déchets suivant l'une quelconque des revendications 6 à 8, caractérisé en ce que le compartiment de compactage possède un fond troué (59) au-dessus d'un compartiment de récupération de liquide (60).

10. Système de collecte de déchets suivant l'une quelconque des revendications 6 à 9, caractérisé en ce que le volet (55) est situé au sommet du compartiment de stockage (G).

11. Système de collecte de déchets suivant la revendication 10, caractérisé en ce que le compartiment de stockage (G) contient une poubelle amovible (H).

## Patentansprüche

1. Sammelsystem für in Körben (B) gelagerten Müll, bestehend aus einem Fahrzeug (A), ausgestattet mit einem offenen Sammelkasten (3) für Abfälle und Greifeinrichtungen (F) für die Körbe (B), wobei die Körbe (B) an einer Stütze (D) hängen mittels eines Verbindungsaufbaus (C, 11), der ein Gelenk (11) enthält, dessen Achse rechtwinklig zu einer vertikalen Ausschlagebene angeordnet ist,
dadurch **gekennzeichnet,**
daß der Verbindungsaufbau noch aus wenigstens einem Arm (C) besteht, der mit einem Ende gelenkig gelagert ist an einer Seite des Korbs, und mit einem entgegengesetzten Ende an der Stütze, wobei der bewegliche Arm sich in der Ausschlagebene befindet, dadurch, daß der Korb mit wenigstens einer Stütze (40) ausgestattet ist, und dadurch, daß die Greifeinrichtungen wenigstens einen Arm (29) umfassen, der vertikal und horizontal beweglich ist in der Ausschlagebene und versehen ist mit einer Auflagefläche (42) der Stütze (40) zum Anheben des Korbs, in dabei an das Fahrzeug heranbringend, wobei der Arm (29) ausgestattet ist mit einem schwenkbaren vorarm (34), der sich an dem Korb (B) abstützt, um ihn zum Kippen zu bringen, um das Gelenk herum.

2. Abfallsammelsystem nach Anspruch 1, dadurch gekennzeichnet, daß die Stütze eine Rolle (40) ist, die sich um eine Achse dreht, die rechtwinklig zu der Ausschlagebene angeordnet ist, und dadurch, daß die Auflagefläche (42) des Arms des Fahrzeugs eine horizontale Oberseite dieses Arms (29) ist.

3. Abfallsammelsystem nach Anspruch 2, dadurch gekennzeichnet, daß der Arm (29) des Fahrzeugs auf einer horizontalen Laufschiene (25) gleitet, wobei die horizontale Laufschiene beweglich ist an einer vertikalen Laufschiene (20).

4. Abfallsammelsystem nach einem der Ansprüche 1 bis 3, dadurch gekennzeichnet, daß der Korb ausgestattet ist mit einem Verriegelungssystem, bestehend aus einer Fallklinke (76), die in der Ausschlagsebene schwenkbar ist und die Stütze (40) trägt, einer Rille (78), eingeschnitten in den Unterteil der Fallklinke (76), einer Feder (81), welche die Fallklinke nach unten zurückholt, und einen feststehenden und horizontalen Bolzen (79), der in die Rille eindringt, wenn kein Anheben der Stütze durch den Fahrzeugarm (29) stattfindet.

5. Abfallsammelsystem nach einem der Ansprüche 1 bis 4, dadurch gekennzeichnet, daß die Fallklinke (76) und der Arm (C) des Verbindungsaufbaus an dem Korb (B) durch eine gemeinsame Achse (77) gelagert sind.

6. Abfallsammelsystem nach einem der Ansprüche 1 bis 5, dadurch gekennzeichnet, daß der Abfallsammelkasten (3) sich zusammensetzt aus einem Verdichtungsabteil (E) und einem Lagerabteil (G), getrennt durch eine hochklappbare Klappe (55), wobei das Verdichtungsabteil sich unterhalb von einer Öffnung des Abfallsammelkastens (3) ausdehnt, durch welche die aus den Körben (B) kommenden Abfälle geschüttet werden, wobei das Verdichtungsabteil (E) von variablem Volumen ist und abgegrenzt wird durch eine Schlagklappe (53), die in Richtung Klappe (55) beweglich ist.

7. Abfallsammelsystem nach Anspruch 6, dadurch gekennzeichnet, daß die Schlagklappe (53) sich um eine Achse (54) dreht, die auf halber Höhe des Kastens (3) angeordnet ist, wobei das Verdichtungsabteil (E) teilweise abgegrenzt wird durch eine kreisförmige Wand (56), die an den Rand der Schlagklappe angrenzt, welcher der Achse (54) gegenüberliegt.

8. Abfallsammelsystem nach einem der Ansprüche 6 oder 7, dadurch gekennzeichnet, daß die Klappe (55) sich im obersten Teil des Verdichtungsabteils (E) befindet.

9. Abfallsammelsystem nach einem der Ansprüche 6 bis 8, dadurch gekennzeichnet, daß das Verdichtungsabteil einen durchlöcherten Boden (59) aufweist über einem Sammelabteil (60) für Flüssigkeit.

10. Abfallsammelsystem nach einem der Ansprüche 6 bis 9, dadurch gekennzeichnet, daß die Klappe (55) sich im höchsten Teil des Lagerabteils (G) befindet.

11. Abfallsammelsystem nach Anspruch 10, dadurch gekennzeichnet, daß das Lagerabteil (G) einen herausnehmbaren Abfallbehälter (H) enthält.

## Claims

1. System for collecting rubbish contained in litter bins (B), composed of a vehicle (A) and litter bins (B), the vehicle being fitted with a skip (3) for collecting the rubbish and means (F) for gripping the litter bins (B), the litter bins (B) being fastened to a support (D) by means of a linking assembly (C, 11) comprising an articulation (11) whose pin is perpendicular to a vertical tilting plane, characterised in that the linking assembly further consists of at least one arm (C) articulated at one end onto a lateral face of the litter bin and at an opposite end onto the support, the arm being capable of moving in the tilting plane, in that the litter bin is fitted with at least one rest (40) and in that the gripper means comprise at least one arm (29) which can be displaced vertically and horizontally in the tilting plane and fitted with a reception surface (42) for the rest (40) for lifting the litter bin whilst bringing it closer to the vehicle, the arm (29) being fitted with a pivoting forearm (34) resting on the litter bin (B) in order to make it tip about the articulation.

2. System for collecting rubbish according to Claim 1, characterised in that the rest is a roller (40) revolving about a pin orthogonal to the tilting plane and in that the reception surface (42) of the arm of the vehicle is a horizontal upper face of this arm (29).

3. System for collecting rubbish according to Claim 2, characterised in that the arm of the vehicle (29) slides on a horizontal slideway (25), the horizontal slideway being capable of moving on a vertical slideway (20).

4. System for collecting rubbish according to any one of Claims 1 to 3, characterised in that the litter bin is fitted with a locking system consisting of a catch (76) pivoting in the tilting plane and carrying the rest (40), of a groove (78) cutting into the bottom of the catch (76), of a spring (81) returning the catch downwards and of a fixed and horizontal stub (79) penetrating into the groove (78) when the rest is not raised by the arm of the vehicle (29).

5. System for collecting rubbish according to Claims 1 and 4, characterised in that the catch (76) and the arm (C) of the linking assembly are articulated onto the litter bin (B) via a common pin (77).

6. System for collecting rubbish according to any one of Claims 1 to 5, characterised in that the skip (3) for collecting rubbish is composed of a compacting compartment (E) and of a storage compartment (G) separated by a retractable flap (55), the compacting compartment (E) extending above an outlet of the skip (3) for collecting rubbish through which the rubbish coming out of the litter bins (B) is tipped, the compacting compartment (E) having a variable volume and being delimited by a moving flap (53) which can be moved towards the flap (55).

7. System for collecting rubbish according to Claim 6, characterised in that the moving flap (53) revolves about a pin (54) situated halfway up the skip (3), the compacting compartment (E) being partially delimited by a circular wall (56) adjacent to the edge of the moving flap opposite the pin (54).

8. System for collecting rubbish according to either one of Claims 6 or 7, characterised in that the flap (55) is located at the top of the compacting compartment (E).

9. System for collecting rubbish according to any one of Claims 6 to 8, characterised in that the compacting compartment has a holed bottom (59) above a liquid recovery compartment (60).

10. System for collecting rubbish according to any one of Claims 6 to 9, characterised in that the flap (55) is located at the top of the storage compartment (G).

11. System for collecting rubbish according to Claim 10, characterised in that the storage compartment (G) contains a removable dustbin (H).
